# EUROPÄISCHE PATENTSCHRIFT

(11) **EP 2 444 757 B1**
(45) Veröffentlichungstag und Bekanntmachung des Hinweises auf die Patenterteilung: **23.12.2015**
(21) Anmeldenummer: 10013910.4
(22) Anmeldetag: 23.10.2010
(51) Int. Cl.: F24H 9/12

(54) **Heizkörper mit einer Anschlussbaugruppe**
Radiator with a connection assembly
Radiateur avec un ensemble de raccordement

(43) Veröffentlichungstag der Anmeldung: 25.04.2012
(73) Patentinhaber: Zehnder Group International AG, 5722 Gränichen (CH)
(72) Erfinder: Diethelm, Roland, 8400 Winterthur (CH)
(74) Vertreter: Stenger Watzke Ring

(56) Entgegenhaltungen:
- EP-A2- 1 070 921
- WO-A2-98/08028
- CH-A- 402 337
- DE-A1- 4 345 037
- DE-A1- 10 130 194
- DE-A1- 19 806 157
- DE-U1- 20 015 862
- DE-U1-202008 007 278

## Beschreibung

Die vorliegende Erfindung betrifft einen Heizkörper mit einer Anschlussbaugruppe.

In an sich bekannter Weise weisen Heizkörper Anschlussbohrungen auf, um den Heizkörper an den Vor- bzw. Rücklauf eines Heizungssystems anzuschließen. Die Anschlussbohrungen können an unterschiedlichen Stellen des Heizkörpers liegen, meist an sogenannten Sammlern. Sie liegen in der Regel am Anfang und am Ende eines Strömungsweges, den das Heizmedium durch den Heizkörper zurücklegt.

Das Dokument WO 98/08028 A2 offenbart zum Beispiel einen Heizkörper gemäß dem Oberbegriff des Anspruchs 1.

Häufig sind die Anschlussbohrungen für Vor- und Rücklauf gemäß vorgegebenen Normierungen oder zumindest Baukonventionen an vorgegebenen Positionen angeordnet.

Gleiche Elemente gelten im Übrigen auch für Kühlsysteme, bei denen anstatt eines Heizmediums ein Kühlmedium durch Vor- und Rücklauf und einen Heizkörper geführt wird.

Bei modernen Heizkörpern jüngerer Art oder auch bei Deckenstrahlplatten und dergleichen sind die Heizkörper im Wesentlichen Rohrleitungssysteme, die von einem Vorlaufanschluss durchströmt werden, bis das Medium am Rücklaufanschluss das Rohrleitungssystem wieder verlässt.

Der vorliegenden Erfindung liegt die **Aufgabe** zugrunde, eine Anschlussbaugruppe für Heizkörper bereitzustellen, die ein überaus flexibles Anschließen von Heizkörpern der unterschiedlichsten Art an die Bausatz vorhandenen Vor- und Rücklaufsysteme auf einfache Weise ermöglicht.

Zur technischen **Lösung** dieser Aufgabe wird eine Anschlussbaugruppe mit den Merkmalen des Anspruches 1 vorgeschlagen. Weitere Vorteile und Merkmale ergeben sich aus den Unteransprüchen.

Erfindungsgemäß umfasst eine Anschlussbaugruppe wenigstens ein Anschlusselement, eine Anschlusseinheit und eine beide verbindende Schlauchleitung. Das Anschlusselement kann beispielsweise eine Messinghülse oder ein sonstiges Anschlusselement sein, auch ein Winkelelement, welches vorzugsweise ein Gewinde aufweist und in die Anschlussbohrung des Heizkörpers eingeschraubt wird. Dieses Anschlusselement dient praktisch seinerseits wiederum der Verbindung mit einer Schlauchleitung, die ein flexibles Kunststoffschlauchstück ist.

Am anderen Ende wird der Kunststoffschlauch mit einer Anschlusseinheit verbunden, die wiederum eine Anschlussbohrung aufweist. Die Anschlussbohrung ist mit der Schlauchleitung strömungstechnisch verbunden. An die Anschlussbohrung der Anschlusseinheit lässt sich wiederum der Vor- bzw. Rücklauf des bauseitigen Heizungssystems anschließen.

Gewissermaßen wird die Anschlussbohrung des Heizkörpers durch einen Schlauchadapter verlegbar und damit flexibel gemacht. Die Anschlusseinheit kann ein Quader oder sonstige Form des Körperelements sein, welches eine oder mehrere Bohrungen aufweist, um eine Anschlussbohrung einerseits und eine damit strömungstechnisch verbundene Schlauchbefestigung bereitzustellen. Sie selbst ist vorzugsweise aus Metall oder einem geeigneten Kunststoff. Sie ist mittels einer Befestigungsschiene am Heizörper befestigt.

Im Rahmen der Erfindung versteht es sich von selbst, dass die entsprechenden Verbindungen, Verschraubungen und dergleichen jeweils wasserdicht ausgeführt sind. Das Anschlusselement, die Schlauchleitung und die Anschlussbohrung der Anschlusseinheit sind somit in strömungstechnischer Verbindung mit der Anschlussbohrung des Heizkörpers. Vor- und Rücklauf eines Heiz-/Kühlsystems können nun an der Anschlusseinheit mit der dortigen Anschlussbohrung verbunden werden.

Auf diese Weise können der Heizkörper einerseits und die bauseitigen Vor- und Rücklaufanschlüsse relativ zueinander bewegt und positioniert werden, da nunmehr eine flexible Verbindung möglich ist.

Die Schlauchleitungen sind flexibel und aus Kunststoff ausgebildet. Das Anschlusselement kann aus Metall oder Kunststoff ausgebildet sein.

Weitere Vorteile und Merkmale der Erfindung ergeben sich aus der folgenden Beschreibung anhand der Figuren. Dabei zeigen:
Figur 1 eine schematische Darstellung der Elemente einer Anschlussbaugruppe für einen Heizkörper.
Figur 2 eine schematische Darstellung eines Heizkörpers.

In den Figuren sind gleiche Elemente mit gleichen Bezugszeichnen versehen.

Figur 1 zeigt ein Anschlusselement 1, welches im gezeigten Beispiel zwei Anschlussbohrungen 2 und 5 sowie zwei Anschlussstutzen 3 und 4 aufweist.

Eine Anschlusseinheit 6 weist im gezeigten Beispiel zwei Anschlussstutzen 7 und 8 auf. Zwei solche Anschlusseinheiten 6 werden beispielsweise am Randbereich eines Heizkörpers befestigt. Sie dienen dem Anschluss eines bauseitigen Vor- und Rücklaufes, beispielsweise am Anschlussstutzen 8. Zwischen dem Anschlussstutzen 7 der Anschlusseinheit 6 und beispielsweise dem Anschlussstutzen 3 des Anschlusselementes 1 verläuft dann eine Rohrverbindung, beispielsweise eine flexible Schlauchleitung, eine Kunststoffröhre, eine Metallröhre oder dergleichen (nicht gezeigt). Auf diese Weise ist das Anschlusselement 1 mit dem Vorlauf verbunden. Die zweite nicht gezeigte Anschlusseinheit 6 wird dann beispielsweise mit dem Anschlussstutzen 4 verbunden. Auf diese Weise ist das Anschlusselement 1 mit Vorlauf und Rücklauf verbunden. Heizmediumführende Leitungen können dann an den Anschlüssen 2 und 5 angeschlossen werden und werden somit vom Heizmedium durchströmt.

Ein Anschluss ist in Figur 2 gezeigt. Ein Heizkörper 10 weist heizmediumführende Leitungen 11 auf. Diese enden in einem Anschlusselement 1, welches über Leitungen 12 mit Anschlusseinheiten 6 verbunden sind. Die Anschlusseinheiten wiederum sind am Heizkörper 10 befestigt.

Mit der Erfindung gemäß Anspruch 1 wird eine einfach aufbaubare und insbesondere flexibel ergänzbare Einheit zum Anschluss von Heizkörpern bereitgestellt. Das versteht sich von selbst, dass beispielsweise Anschlusselemente 1 parallel oder in Reihe geschaltet werden, so dass mehrere Ebenen von Heizleitungen gleichzeitig betrieben werden können, obwohl nur ein Anschlusselement 1 mit Vorlauf und Rücklauf über Anschlusseinheiten 6 verbunden ist.

### Bezugszeichen

- 1.: Anschlusselement
- 2.: Anschlussbohrung
- 3.: Anschlussstutzen
- 4.: Anschlussstutzen
- 5.: Anschlussbohrung
- 6.: Anschlusseinheit
- 7.: Anschlussstutzen
- 8.: Anschlussstutzen
- 10.: Heizkörper
- 11.: Heizleitung
- 12.: Verbindungsleitungen

## Patentansprüche

1. Heizkörper (10) mit einer Anschlussbaugruppe zum Anschluss an Vor- und Rücklauf eines Heizungssystems, wobei der Heizkörper (10) jeweils eine Anschlussbohrung für Vor- und Rücklauf aufweist, wobei die Anschlussbaugruppe wenigstens ein Anschlusselement (1) zur Verbindung mit dem Heizkörper (10), eine Anschlusseinheit (6) und beide verbindend eine Schlauchleitung (12) umfasst, wobei das wenigstens eine Anschlusselement (1) mit jeweils zwei Anschlusseinheiten (6) verbunden ist, wobei jede Anschlusseinheit eine Anschlussbohrung zur Verbindung mit dem Vor- oder Rücklauf des Heizungssystems aufweist, **dadurch gekennzeichnet, dass** die Schlauchleitungen (12) flexible Kunststoff-Schlauchstücke sind, wobei der Heizkörper (10) eine Befestigungsschiene aufweist, mittels welcher die Anschlusseinheiten (6) am Heizkörper (10) befestigbar sind, wobei die Anschlusseinheiten relativ zum Heizkörper (10) verlegbar sind, so dass der Heizkörper (10) und die Vor- und Rücklaufanschlüsse des Heizungssystems relativ zueinander bewegbar und positionierbar sind, wobei die Anschlusseinheiten (6) nach bestimmungsgemäßer Montage mittels der Befestigungsschiene am Heizkörper (10) befestigt sind.

2. Heizkörper (10) nach Anspruch 1, **dadurch gekennzeichnet, dass** die Anschlussbaugruppe für jeden der Vor- und Rücklaufanschlüsse gesondert ausgeführt ist.

3. Heizkörper (10) nach einem der vorhergehenden Ansprüche, **dadurch gekennzeichnet, dass** das Anschlusselement (1) eine Messinghülse ist.

4. Heizkörper (10) nach einem der vorhergehenden Ansprüche, **dadurch gekennzeichnet, dass** das Anschlusselement (1) als Winkelstück ausgebildet ist.

5. Heizkörper (10) nach einem der vorhergehenden Ansprüche, **dadurch gekennzeichnet, dass** die Anschlusseinheit (6) ein Körperelement ist, welches eine Befestigungsstelle für die Schlauchleitung (12) und eine damit verbundene Anschlussbohrung aufweist.

6. Heizkörper (10) nach einem der vorhergehenden Ansprüche, **dadurch gekennzeichnet, dass** die Anschlusseinheit (6) quaderförmig ausgebildet ist.

7. Heizkörper (10) nach einem der vorhergehenden Ansprüche, **dadurch gekennzeichnet, dass** die Anschlusseinheit (6) aus Metall gebildet ist.

## Claims

1. A radiator (10) comprising a connection assembly for the connection to the feed flow and the return flow of a heating system, wherein the radiator (10) respectively comprises one connecting bore for the feed flow and the return flow, wherein the connection assembly at least comprises one connection element (1) for the connection to the radiator (10), a connection unit (6) and a hose line (12) connecting the two, wherein
the at least one connection element (1) is connected to respectively two connection units (6), wherein each connection unit comprises a connecting bore for the connection to the feed flow and the return flow of the heating system, **characterized in that**
the hose lines (12) are flexible plastic hose elements,
wherein the radiator (10) comprises a fastening rail, by means of which the connection units can be attached to the radiator (10), wherein the connection units can be displaced with respect to the radiator (10), such that the radiator (10) and the feed flow and return flow connections of the heating system can be displaced and positioned with respect to each other, wherein after the connection units (6) have been properly mounted, they are fastened on the radiator (10) by means of the fastening rail.

2. A radiator (10) according to claim 1, **characterized in that** the connection assembly is separately formed for each one of the feed flow and return flow connections.

3. A radiator (10) according to one of the preceding claims, **characterized in that** the connection element (1) is a brass case.

4. A radiator (10) according to one of the preceding claims, **characterized in that** the connection element (1) is designed as an angle piece.

5. A radiator (10) according to one of the preceding claims, **characterized in that** the connection unit (6) is a body element which comprises an attachment point for the hose line (12) and a connecting bore connected to this one.

6. A radiator (10) according to one of the preceding claims, **characterized in that** the connection unit (6) is rectangufar-shaped.

7. A radiator (10) according to one of the preceding claims, **characterized in that** the connection unit (6) is made of metal.

## Revendications

1. Radiateur (10) comprenant un ensemble de raccordement destiné au raccordement au circuit aller et au circuit retour d'un système de chauffage, le radiateur (10) comprenant respectivement un alésage de raccordement pour le circuit aller et le circuit retour, l'ensemble de raccordement comprenant au moins un élément de raccordement (1) pour la liaison avec le radiateur (10), une unité de raccordement (6) et une conduite en tuyau souple (12) reliant les deux, l'au moins un élément de raccordement (1) étant relié à respectivement deux unités de raccordement (6), chaque unité de raccordement comprenant un alésage de raccordement pour la liaison avec le circuit aller et le circuit retour du système de chauffage, **caractérisé en ce que**
les conduites en tuyau souple (12) sont des éléments de tuyau flexible en plastique,
le radiateur (10) comprenant un rail de fixation,
par moyen duquel les unités de raccordement (6) peuvent être fixées au radiateur (10), les unités de raccordement étant susceptibles d'être déplacées par rapport au radiateur (10), de sorte que le radiateur (10) et les raccords pour l'aller et le retour du système de chauffage peuvent être déplacés et positionnés les uns par rapport aux autres, les unités de raccordement (6) pouvant être fixées au radiateur (10) par moyen du rail de fixation après un montage adéquat.

2. Radiateur selon la revendication 1, **caractérisé en ce que** l'ensemble de raccordement est configuré séparément pour chacun des raccords pour l'aller et le retour.

3. Radiateur (10) selon l'une des revendications précédentes, **caractérisé en ce que** l'élément de raccordement (1) est une douille en laiton.

4. Radiateur (10) selon l'une des revendications précédentes, **caractérisé en ce que** l'élément de raccordement (1) est configuré comme une pièce coudée.

5. Radiateur (10) selon l'une des revendications précédentes, **caractérisé en ce que** l'unité de raccordement (6) est un élément de corps qui comprend un point de fixation pour la conduite en tuyau souple (12) et un alésage de raccordement relié à celui-ci.

6. Radiateur (10) selon l'une des revendications précédentes, **caractérisé en ce que** l'unité de raccordement (6) est de forme parallélépipédique.

7. Radiateur (10) selon l'une des revendications précédentes, **caractérisé en ce que** l'unité de raccordement (6) est fabriquée en métal.
